# EUROPÄISCHE PATENTSCHRIFT

(11) **EP 0 743 128 B1**
(45) Veröffentlichungstag und Bekanntmachung des Hinweises auf die Patenterteilung: **27.02.2002**
(21) Anmeldenummer: 96106863.2
(22) Anmeldetag: 01.05.1996
(51) Int. Cl.: B23K 26/00, B44B 7/00

(54) **Verfahren und Vorrichtung zur Kennzeichnung von Erzeugnissen aus transparenten (festen) Werkstoffen mittels Laser**
Process and device for marking products of transparent (solid) material with a laser
Procédé et dispositif pour le marquage de produits en matériaux transparents (solides) au moyen d'un laser

(30) Priorität: 12.05.1995 LT 9500051
(43) Veröffentlichungstag der Anmeldung: 20.11.1996
(73) Patentinhaber: NAICOTEC GmbH, 35799 Merenberg (DE)
(72) Erfinder: Balickas,Stanislovas, Vilnius (LT); Gulbinas,Jonas, Vilnius (LT)
(74) Vertreter: Weber, Dieter, Dr.

(56) Entgegenhaltungen:
- EP-A- 0 481 388
- WO-A-92/03297
- WO-A-94/14567
- DE-A- 4 407 547
- US-A- 4 092 528
- PATENT ABSTRACTS OF JAPAN vol. 95, no. 006, 31.Juli 1995 & JP-A-07 076167 (MIYACHI TECHNOS KK), 20.März 1995,
- PATENT ABSTRACTS OF JAPAN vol. 16, no. 278 (M-1268), 22.Juni 1992 & JP-A-04 071792 (FUJITSU LTD), 6.März 1992,

## Beschreibung

. Die vorliegende Erfindung bezieht sich auf ein Verfahren und eine Vorrichtung zur inneren Kennzeichnung von Erzeugnissen aus festen Werkstoffen mittels Laser, welche für die Kennzeichnung transparenter Werkstoffe verwendet werden können, wodurch man ein gut sichtbares, abriebfestes Kennzeichnungssymbol im Inneren des Erzeugnisses erhalten kann.

Gattungsgemäße Verfahren und Vorrichtung sind aus der WO-A-94 14567 bekannt.

In der Erfindung gemäß der internationalen Anmeldung WO 92/03297 ist ein Laserkennzeichnungsverfahren beschrieben, das die Auswahl der Kennzeichnungsstelle im Inneren des zu kennzeichnenden Erzeugnisses, die Konzentration des vom Erzeugniswerkstoff nicht absorbierten Bündels von Laserstrahlen an der vorgesehenen Stelle, die Zerstörung des Erzeugniswerkstoffes im Konzentrationsbereich unter Einwirkung eines Strahlenbündels eines Hochenergielasers sowie bei Veränderung der Lage des Konzentrationsbereiches im Inneren des Erzeugnisses während der Einbringung der Kennzeichnung vorgesehener Form umfaßt.

In der genannten Erfindung ist ebenfalls eine Vorrichtung beschrieben, welche für die Realisierung des oben genannten Kennzeichnungsverfahrens vorgesehen ist, bestehend aus einem Laser, der ein Bündel von Hochenergielichtstrahlen erzeugt und eine Wellenlänge hat, die nicht vom Werkstoff des zu kennzeichnenden Erzeugnisses absorbiert wird, aus einer Fokussiereinrichtung, die das Bündel von Laserstrahlen im ausgewählten Bereich im Inneren des

Erzeugnisses konzentriert, und einer Einrichtung, die die Lage des zu konzentrierenden Strahlenbereiches im Inneren des Erzeugnisses entsprechend ändert, um das Kennzeichen in vorgesehener Form erzeugen zu können.

Der Nachteil des bekannten Verfahrens und der Vorrichtung besteht darin, daß mit einer gewissen Wahrscheinlichkeit die erzeugte Kennzeichnung unscharf und deformiert sein kann, da während der Zerstörung des Werkstoffes im Inneren des Erzeugnisses der Werkstoff der Einwirkung des Strahlenbündels des Hochenergielasers, in dessen Querschnitt die Energiedichte gleichmäßig verteilt ist, ausgesetzt wird. (Die maximale Energiedichte des Bündels im gesamten Fokussierbereich darf nicht weniger als 10 J/cm² betragen, die Leistung darf nicht kleiner als 10⁷ W/cm² und die Impulsdauer darf nicht kürzer als 10⁻⁶s sein.)

Ein Strahlenbündel mit solcher Energie kann nicht nur die mechanischen Werkstoffeigenschaften im Fokussierbereich, mit deren Hilfe die Undurchsichtigkeit des zerstörten Werkstoffes entsteht und das Symbol sichtbar wird, verändern, sondern diese Einwirkung kann auch innere Spannungen erzeugen, die ihrerseits nicht kontrollierbare Risse um den Fokussierbereich oder fadenförmige, auf die Oberfläche vordringende Durchschläge entstehen lassen, wodurch die Symbolschärfe vermindert wird und die Form des Symboles verzerrt wird.

In der Erfindung gemäß der internationalen Anmeldung WO 94/14567 ist ein Laserkennzeichnungsverfahren zur inneren Kennzeichnung von Erzeugnissen aus festen Werkstoffen beschrieben, das die Auswahl der Kennzeichnungsstelle im Inneren des zu kennzeichnenden Erzeugnisses, die Konzentration des vom Erzeugniswerkstoff nicht absorbierten Bündels von Laserstrahlen an der vorgesehenen Stelle, die Zerstörung des Erzeugniswerkstoffes im Konzentrationsbereich unter Einwirkung von Hochleistungsimpulsen eines Laserstrahlenbündels sowie die Veränderung der Lage des Konzentrationsbereiches im Inneren des Erzeugnisses während der Einbringung der Kennzeichnung vorgesehener Form umfaßt.

In der genannten Erfindung ist ebenfalls eine Vorrichtung beschrieben, welche für die Realisierung des oben genannten Kennzeichnungsverfahrens vorgesehen ist, bestehend aus einem Impulslaser, welcher die Impulse des Bündels von Hochenergielichtstrahlen erzeugt, aus einer Fokussiereinrichtung, die das Bündel von Laserstrahlen im ausgewählten Bereich im Inneren des Erzeugnisses konzentriert und einer Einrichtung, die die Lage des Konzentrationsbereiches der Strahlen im Inneren des Erzeugnisses entsprechend ändert, um ein Kennzeichen vorgesehener Form erzeugen zu können.

Der Nachteil des bekannten Verfahrens und der Vorrichtung besteht darin, daß mit einer gewissen Wahrscheinlichkeit die erzeugte Kennzeichnung unscharf und deformiert sein kann, da während der Zerstörung des Werkstoffes im Inneren des Erzeugnisses unter der Einwirkung der Impulse des Laserstrahlenbündels von hoher Leistung und gleicher Intensität über den gesamten Bündelquerschnitt (Impulsenergie - 50 mJ, Impulsdauer - 10⁻⁹s und Impulsfrequenz - 1 Hz) nicht nur die mechanischen Eigenschaften des zerstörten Werkstoffes verändert werden können, wodurch die Undurchsichtigkeit des zerstörten Werkstoffes entsteht und das Symbol sichtbar wird, sondern diese Einwirkung kann auch innere Spannungen erzeugen, die ihrerseits nicht kontrollierbare Risse um den Konzentrationsbereich und fadenförmige, auf die Oberfläche vordringende Durchschläge entstehen lassen, wodurch die Erzeugung eines zerstörten kreisförmigen Bereiches kleiner Abmessungen unmöglich gemacht wird, was die Symbolschärfe mindert und die Form des Symbols verzerrt. Deshalb ist es nicht möglich, mittels dieses Verfahrens und dieser Vorrichtung Kennzeichnungssymbole sehr geringer Abmessungen zu erzeugen, innere Kennzeichnungen in sehr dünnen Bauteilen durchzuführen sowie kontrastreiche Beschriftungen zu erzielen.

Die Aufgabe der Erfindung ist es, ein Laserkennzeichnungsverfahren und eine Vorrichtung für transparente Werkstoffe zu entwickeln, die ermöglichen, sehr kontrastreiche Kennzeichnungssymbole sehr geringer Abmessungen im Inneren eines transparenten Werkstoffes zu erzeugen sowie insbesondere die Kennzeichnung in dünnen Wänden eines Erzeugnisses durchzuführen.

Diese Aufgabe wird bei einem Verfahren zur Kennzeichnung von Erzeugnissen aus transparenten Werkstoffen mittels Laser, das die Auswahl der Kennzeichnungsstelle im Inneren des Erzeugnisses, die Konzentration des nicht vom Erzeugniswerkstoff absorbierten Laserstrahlenbündels an der vorgesehenen Stelle, die Zerstörung des Erzeugniswerkstoffes im Konzentrationsbereich unter Einwirkung von Impulsen des Laserstrahlenbündels und die Formierung des Kennzeichnungssymbols durch Veränderung der Lage des Konzentrationsbereiches im Inneren des Erzeugnisses umfaßt, erfindungsgemäß dadurch gelöst, daß der Zustand des zerstörten Werkstoffes im Konzentrationsbereich durch Einwirkung auf den Werkstoff in zwei Etappen erreicht wird, wobei die beiden Einwirkungsetappen durch Einwirkung auf den Werkstoff von mindestens zwei Laserimpulsen unterschiedlicher Parameter an der ausgewählten Stelle erzielt werden, und daß der erste oder einige der ersten Impulse der ersten Etappe die Werkstoffbeständigkeit gegenüber der Laserstrahlung im Konzentrationsbereich verändern und der folgende oder einige folgende Impulse der zweiten Etappe den Werkstoff im genannten Bereich zerstören.

Bei entsprechender Auswahl der Laserimpulsparameter, deren erste Gruppe die Beständigkeit des Werkstoffes gegenüber Laserstrahlen verändert und deren folgende Impulsgruppe die Zerstörung des Werkstoffes im Konzentrationsbereich durchführt, besteht die Möglichkeit, die Energiedichte beider Impulsgruppen bedeutend zu verringern, um einen zerstörten, durch die zerstörte Werkstoffstruktur sichtbaren Werkstoffbereich zu erzeugen. Da die Größe der infolge der inneren Spannungen um den Konzentrationsbereich entstandenen Risse direkt proportional der Energiegröße des Laserimpulses ist, verringert sich somit bei Verringerung der Energiegröße dieser Impulse auch die Größe der erwähnten Risse. Durch die verringerte Rißgröße besteht die Möglichkeit, kreisförmige Bereiche kleinerer Abmessungen des zerstörten Werkstoffes zu erzeugen, sie näher beieinander zu formen und somit kontrastreiche Kennzeichnungssymbole im Inneren des Erzeugnisses zu erzielen.

Es ist möglich, die Abmessungen des Kennzeichnungssymbols weiter zu verringern und den Kontrast zu vergrößern, wenn das Laserbündel so geformt werden kann, daß die Intensität an seinen Rändern am größten und im Zentrum am geringsten ist, d.h. die Verteilung der Intensität im Bündel ringförmig ist.

Der erwähnte Effekt wird noch weiter erhöht, wenn die kürzeste Wellenlänge des Laserstrahles oder seiner Harmonischen, für die der Erzeugniswerkstoff transparent ist, gewählt wird.

Somit ist es möglich, mittels des vorgeschlagenen Laserkennzeichnungsverfahrens:
- verschiedene Kennzeichnungssymbole kleiner Abmessungen zu erzeugen (es ist möglich, die Bereiche des zerstörten Werkstoffes und die Zwischenräume zwischen ihnen in der Größenordnung einiger Zehner Mikrometer zu erzielen),
- die Kennzeichnungssymbole in dünnen Bauteilen, deren Dicke beispielsweise 0,5 mm nicht überschreitet, zu erzeugen,
- die Kennzeichnungssymbole in einer dünnen Schicht unter der Oberfläche zu erzeugen, zum Beispiel getempertes Glas zu kennzeichnen,
- kontrastreiche Kennzeichnungssymbole zu erzielen.

Eine der Varianten des vorgeschlagenen Verfahrens besteht darin, die Intensität eines oder einiger erster Laserimpulse so zu wählen, daß das Laserstrahlenbündel in seinem Konzentrationsbereich die Beständigkeit des Werkstoffes gegenüber der Laserstrahlung verändert, und die Intensität eines oder einiger folgender Impulse kleiner als die des einen oder einiger erster Impulse gewählt wird, jedoch so, daß sie den Werkstoff in dem Bereich, in dem wegen der Einwirkung des ersten (der ersten) Impulses die Beständigkeit des Werkstoffes gegenüber der Laserstrahlung sich verringerte, zerstören.

Die vorliegende Erfindung betrifft ebenfalls eine Vorrichtung zur Kennzeichnung von Erzeugnissen aus transparenten Werkstoffen mittels Laser, bestehend aus einem Impulslaser, der ein Lichtstrahlenbündel solcher Wellenlänge generiert, welches nicht vom Erzeugniswerkstoff absorbiert wird, aus einer Fokussiereinrichtung, die das Laserstrahlenbündel an der gewählten Stelle im Inneren des Erzeugnisses konzentriert und einer Einrichtung, die das Kennzeichnungssymbol formt, indem sie die Lage des Konzentrationsbereiches im Inneren des Erzeugnisses verändert. Die obige Aufgabe wird erfindungsgemäß für diese Vorrichtung dadurch gelöst, daß diese eine Einstellvorrichtung aufweist, die in der Lage ist, zumindest einen Parameter der Laserimpulse, die auf den ausgewählten Bereich fokussiert sind, zu ändern, wobei die Einstellvorrichtung dafür ausgelegt ist, daß in einer ersten Etappe die Werkstoffbeständigkeit gegenüber der Laserstrahlung im Konzentrationsbereich mit Hilfe von Laserimpulsen mit bestimmten Parametern verändert wird und in einer zweiten Etappe die Werkstoffzerstörung im genannten Bereich mit Hilfe von Laserimpulsen mit gegenüber der ersten Etappe veränderten Parametern erreicht wird.

Bei einer bevorzugten Ausführungsform, bei welcher die Einstellvorrichtung zur Einstellung der ersten und der zweiten Etappe ein Wandler ist, können nach Einschätzung der durch die ersten (mindestens eines) Impulse erzielten Verringerung des Beständigkeitsgrades des Werkstoffes die Parameter der folgenden Impulse, d. h. die Energiedichte der Impulse (Intensität), die Impulsanzahl, die Impulsdauer und die Impulsfrequenz gewählt werden.

Ein derartiger Fall tritt dann auf, wenn die durch den ersten oder einige erste Impulse hervorgerufene Verringerung des Beständigkeitsgrades des Werkstoffes nach der Stärke (Intensität) der sich aus dem Konzentrationsbereich des Laserstrahlenbündels ausbreitenden akustischen Welle bestimmt wird.

In einem anderen Fall wird die durch den ersten oder einige erste Impulse hervorgerufene Verringerung des Beständigkeitsgrades des Werkstoffes nach der Leuchtintensität des Konzentrationsbereiches des Laserstrahlenbündels bestimmt.

Die Form des zerstörten Werkstoffbereiches wird außerdem auch durch entsprechende Veränderung der Anzahl, der Intensität, der Dauer und der Wiederholfrequenz der Laserimpulse gesteuert.

Um die erwähnte Aufgabe in der vorgeschlagenen Vorrichtung, bestehend aus einem Impulslaser, der das Strahlenbündel mit solcher Wellenlänge generiert, die nicht vom Erzeugniswerkstoff absorbiert wird, aus einer Fokussiereinrichtung, die das Laserstrahlenbündel im Inneren des Werkstoffes an der ausgewählten Stelle konzentriert, und einer Einrichtung, die die Lage des Konzentrationsbereiches der Strahlen im Inneren des Erzeugnisses ändert, um ein Kennzeichnungssymbol im Inneren des Erzeugnisses erzeugen zu können, zu lösen, wurde ein steuerbarer Wandler der Laserimpulsparameter, der die Impulsparameter in Abhängigkeit von der Veränderung der Werkstoffparameter im Konzentrationsbereich der Laserimpulse verändert, eingeführt.

Die vorgeschlagene Vorrichtung besitzt ein die Intensität des Strahlenbündels verteilendes Formierungssytem, welches sich auf der Strecke des Strahlenbündels zwischen dem Impulslaser und der Fokussiereinrichtung befindet und die Verteilung der Intensität des Laserstrahlenbündels in der Weise formt, daß die größte Intensität an den Rändern des Bündels und die geringste in seinem Zentrum zu finden ist.

Die vorgeschlagene Vorrichtung besitzt einen Impulslaser, der ein Strahlenbündel mit der kürzesten möglichen Wellenlänge aus dem Bereich, in dem der Erzeugniswerkstoff transparent ist, oder mit einer Wellenlänge der entsprechenden Harmonischen generiert.

In einer der Varianten der vorgeschlagenen Vorrichtung besteht das System zur Formierung der Intensität des Strahlenbündels aus einem Teleskop, das das kleine Laserstrahlenbündel verbreitert, sowie aus einem nicht transparenten scheibenförmigen Schirm, welcher den Zentralteil des verbreiterten Bündels verdeckt.

In einer anderen Variante der vorgeschlagenen Vorrichtung besteht das System zur Formierung der Intensität des Strahlenbündels aus zwei gleichen kegelförmigen optischen Teilen, die mit ihrer Kegelgrundfläche zueinander angeordnet sind.

In einer der Varianten der vorgeschlagenen Vorrichtung ist der steuerbare Wandler der Laserimpulsparameter ein Photowandler, der das Leuchten des Plasmas im Konzentrationsbereich des Laserstrahlenbündels registriert und das elektrische Signal, das die Laserimpulsparameter in Abhängigkeit von der Leuchtintensität steuert, zum Steuerblock leitet.

In einer anderen Variante der vorgeschlagenen Vorrichtung ist der steuerbare Wandler der Laserimpulsparameter ein akustischer Wandler, der die sich aus dem Konzentrationsbereich des Laserstrahlenbündels ausbreitende akustische Welle registriert und das elektrische Signal, das die Laserimpulsparameter in Abhängigkeit von der Intensität der akustischen Welle steuert, zum Steuerblock leitet.

In einer weiteren Variante der Vorrichtung ist ein Steuerblock vorhanden, der die Energiedichte (Intensität), die Dauer, die Anzahl, die Wiederholfrequenz der Laserimpulse in Abhängigkeit von den Werkstoffparametern im Konzentrationsbereich des Laserstrahlenbündels regelt.

Die Erfindung wird durch die Zeichnungen näher erläutert, in denen die Skizzen der Vorrichtung dargelegt sind.
- Figur 1: Skizze der ersten Variante der vorgeschlagenen Kennzeichnungsvorrichtung mittels Laser,
- Figur 2: Skizze der zweiten Variante der vorgeschlagenen Kennzeichnungsvorrichtung mittels Laser,
- Figur 3: Formierungssystem, das die Intensität des Laserstrahlenbündels verteilt,
- Figur 4: Skizze der dritten Variante der vorgeschlagenen Kennzeichnungsvorrichtung mittels Laser.

Eine der Varianten der Vorrichtung, die das vorgeschlagene Verfahren realisiert, ist in der Figur 1 skizziert. Diese Vorrichtung besteht aus dem Impulslaser 1, einer sich auf der Strecke dessen Strahlenbündels 2 befindenden Fokussiereinrichtung 3 zur Konzentration des Laserstrahlenbündels 2 im ausgewählten Konzentrationsbereich 4, der sich im Inneren des transparenten, für die Kennzeichnung vorgesehenen Erzeugniswerkstoffes 5 befindet.

Die Vorrichtung besitzt eine bewegliche Plattform 6, auf der das Erzeugnis 5 befestigt wird und wodurch seine Position gemeinsam mit der Plattform 6 verändert werden kann. Mit der beweglichen Plattform 6 und dem Impulslaser 1 ist ein Controller 7 verbunden, um deren Funktionen entsprechend mit dem Ziel zu koordinieren, das Kennzeichnungssymbol gewünschter Form zu erzielen. Die Vorrichtung besitzt einen steuerbaren Wandler 8 der Impulsparameter, der beispielsweise ein Photowandler sein kann. Dieser Photowandler reagiert auf das Leuchten des Werkstoffes im Konzentrationsbereich 4 und ist durch den Steuerblock 9 mit dem Impulslaser 1 verbunden. Der Wandler 8 kann ebenfalls ein akustischer Wandler sein, der auf die sich von dem Werkstoff ausbreitenden akustischen Wellen im Konzentrationsbereich 4 reagiert und durch den Steuerblock 9 mit dem Impulslaser 1 verbunden ist.

Das zur Kennzeichnung ausgewählte Erzeugnis 5 aus transparentem Werkstoff kann aus transparentem bzw. farbigem Glas, aus optischem Kristall oder aus organischem Glas bestehen.

Der Erzeugniswerkstoff darf das Laserstrahlenbündel nicht absorbieren.

Laser 1 kann beispielsweise ein Festkörperimpulslaser, wie z.B. Nd-YAG-Laser sein oder ein frequenzvervielfachter Xenon-Fluorid-Eximerlaser.

Andere Laserparameter werden in Abhängigkeit vom Werkstoff des Erzeugnisses 5 gewählt. Die Laserausgangsenergie muß annähernd 50 mJ, die Impulsfrequenz 1 Hz, die Impulsdauer 10⁻⁹ s betragen.

Des weiteren wird die Wellenlänge des Laserstrahls bzw. seiner Harmonischen in dem Intervall gewählt, in welchem der Erzeugniswerkstoff transparent ist, im günstigsten Fall wird in diesem Intervall die kürzeste Wellenlänge gewählt.

Zuerst wird mittels der Fokussiereinrichtung 3 und der beweglichen Plattform 6 der Konzentrationsbereich 4 des Laserstrahlenbündels gewählt. Es werden ein oder einige erste Laserimpulse abgegeben, und deren Wirkung auf den Werkstoff im Konzentrationsbereich 4 zum Beispiel mittels eines optischen Wandlers 8 wird registriert. Falls am Ausgang des optischen Wandlers 8 kein Signal zu verzeichnen ist, wird die Intensität der ersten Laserimpulse so lange erhöht, bis die Werkstoffveränderungen im Konzentrationsbereich entstehen, jedoch der Werkstoff noch nicht zerstört wird. Das am Ausgang des optischen Wandlers entstandene elektrische Signal wird dann zum Steuerblock weitergeleitet, der seinerseits die Parameter der nächsten Impulse so bestimmt, daß durch die Einwirkung der ersten Impulse der Werkstoff im Konzentrationsbereich zerstört wird, d.h. daß die Undurchsichtigkeit, feststellbar als Licht zerstreuender Bereich, geformt wird. In dem Falle, daß der steuerbare Parameter der Laserimpulse die Impulsintensität ist, ist die Intensität der folgenden Impulse geringer als die der ersten Impulse.

Nachdem die Zerstörung des Werkstoffes im Konzentrationsbereich erfolgt ist, leitet der Controller 7 das Signal an die bewegliche Plattform 6 weiter, und der Konzentrationsbereich des Laserstrahlenbündels wird somit an eine andere Stelle im Erzeugnis entsprechend dem Kennzeichnungssymbol gerichtet. Analog zum beschriebenen Fall erfolgt dann die Zerstörung des Werkstoffes im neuen Konzentrationsbereich.

In der Figur 2 ist eine andere Variante der Vorrichtung dargestellt, die die gleichen Vorrichtungsdetails wie die in der Abbildung 2 dargestellte Vorrichtung besitzt, jedoch zusätzlich ein Formierungssystem 10 aufweist, das für die Verteilung der Intensität der Laserimpulse vorgesehen ist und sich auf der Strecke des Strahlenbündels 2 zwischen dem Impulslaser 1 und der Fokussiereinrichtung 3 befindet. Dieses für die Verteilung der Intensität zuständige Formierungssystem 10 verteilt die Intensität der Laserstrahlen im Strahlenbündel in der Weise, daß sich die größte Intensität an den Rändern des Bündels und die geringste in seinem Zentrum befindet. Bei einer derartigen Intensitätsverteilung ist das auf die Linse der Fokussiereinrichtung fallende Laserstrahlenbündel ringförmig, und bei einer Konzentration eines derartig geformten Bündels im ausgewählten Erzeugnisbereich sowie bei der Durchführung der oben beschriebenen Werkstoffzerstörung in zwei Etappen werden ein noch größerer Kontrast und geringere Abmessungen des Kennzeichnungssymbols erzielt, weil der erste oder mehrere erste Impulse die Beständigkeit des Werkstoffes gegenüber den Laserstrahlen im Konzentrationsbereich verändern und der folgende oder mehrere folgende Impulse den Werkstoff im erwähnten Bereich zerstören.

Das Formierungssystem, das für die Verteilung der Intensität der Laserimpulse vorgesehen ist, ist in Figur 3 dargesellt. Das kleine, nicht verbreiterte Laserstrahlenbündel 2 gelangt in ein verbreiterndes Teleskop 11, in dessen Innerem durch den kasten 12 dargestellte optische Bauteile angeordnet sind. Vorzugsweise handelt es sich dabei um eine bikonkave und eine bikonvexe Linse. Nachgeschaltet ist ein nicht transparenter, den Zentralteil des verbreiterten Bündels 2' verdeckender, scheibenförmiger Schirm 13. Dahinter befindet sich wie bei den anderen Ausführungsformen eine Fokussiereinrichtung 3, die vorzugsweise aus einer bikonvexen und einer plankonvexen Linse besteht. Durch diese wird das verbreiterte Strahlenbündel 2' in den Konzentrationsbereich fokussiert.

Unter dem Strahlengang mit den Laserstrahlenbündeln 2 und 2' sind in Strahlrichtung ein erster Bereich 14 und ein zweiter Bereich 15 gezeigt, in denen sich unterschiedliche Intensitätsverteilungen im Laserstrahl befinden. Trägt man gemäß dem allgemein mit 16 bezeichneten Diagramm über der Intensität I den Strahldurchmesser d auf, dann ergibt sich für den ersten Bereich 14 zwischen dem Impulslaser 1 und dem Schirm 13 eine Intensitätsverteilung im Strahl entsprechend der im Diagramm 16 dargestellten Form. Es handelt sich hier im wesentlichen um eine Art Gaußsche Verteilung. Durch den Schirm 13 wird aus dem Zentrum des verbreiterten Strahlenbündels 2' die Intensitätsspitze herausgenommen, so daß sich im zweiten Bereich 15 die allgemein mit 17 dargestellte Intensitätsverteilung ergibt. Dadurch wird die Intensitätsverteilung des auf die Fokussiereinrichtung 3 fallenden Laserstrahlenbündels 2' ringförmig.

Das Teleskop 11 der Figur 3 kann man auch durch eine andere Ausführungsvariante ersetzen. Bei diesem allgemein mit 10 bezeichneten Formierungssystem besteht vorzugsweise das Teleskop 11 aus zwei gleichen kegelförmigen, mit ihrer Kegelgrundfläche zueinander angeordneten optischen Teilen. Ein solches Formierungssystem benötigt nicht den Schirm 13.

Eine weitere Variante der Vorrichtung ist in Figur 4 dargestellt, bei welcher für die gleichen Teile die gleichen Bezugszahlen wie in den Figuren 1 und 2 verwendet sind. Die für die Veränderung der Lage des Konzentrationsbereiches vorgesehene Einrichtung ist hier aber nur für die x-Richtung eine bewegliche Plattform 6. Für die anderen beiden Richtungen y und z dient ein bewegliches Spiegelsystem, das im Gehäuse 18 dargestellt ist. Das Strahlenbündel 2 trifft nach Verlassen des Formierungssystems 10 auf einen ebenen, Hunderprozentspiegel 19 in z-Richtung. Der Spiegel 19 ist unter 45° angestellt und lenkt das Strahlenbündel dadurch in y-Richtung, senkrecht zur z-Richtung auf einen zweiten, ebenfalls ebenen Hunderprozentspiegel 20. Auch dieser Spiegel 20 ist unter 45° zur γ-Richtung angestellt und lenkt das Strahlenbündel wieder in z-Richtung um. Von dort durchläuft das Strahlenbündel die Fokussiereinrichtung 3 zum Konzentrationsbereich 4 wie bei den anderen Ausführungsformen.

Wenn der erste Spiegel 19 in z-Richtung, d.h. in Richtung des ursprünglichen Strahlenbündels . verschoben wird, wobei der zweite Spiegel 20 und die Fokussiereinrichtung 3 mitwandern, dann verschiebt sich der Konzentrationsbereich 4 ebenfalls in z-Richtung um denselben Betrag (in Figur 4 nach rechts). Bewegt man den zweiten Spiegel 20 in y-Richtung (ohne weitere Verschiebung des ersten Spiegels 19 aber mit gleichzeitiger Verschiebung der Fokussiereinrichtung), dann bewegt man damit auch den Konzentrationsbereich 4 um denselben Betrag in y-Richtung nach oben. Die dritte x-Koordinate kann man durch die bewegliche Plattform 6 verstellen. Diese wird bei der in Figur 4 gezeigten Ausführungsform linear senkrecht zur Papierebene in Blickrichtung oder in entgegengesetzter x-Richtung verschoben. Dadurch hat man eine dreidimensionale Kennzeichnungsmöglichkeit.

Anstelle der Verwendung der beweglichen Plattform 6 bei der Ausführungsform nach Figur 4 kann man aber auch einen dritten ebenen Hundertprozentspiegel (der nicht dargestellt ist) anstelle der Plattform 6 verwenden. Der Erwähnte dritte Spiegel wäre unter 45° zur y-Richtung und zur x-Richtung angestellt. Bewegt man diesen dritten Spiegel zusammen mit der Fokussiereinrichtung 3 in x-Richtung, d.h. entgegen der Blickrichtung des Betrachters der Figur 4, dann verschiebt sich der Konzentrationsbereich 4 ebenfalls in x-Richtung.

## Patentansprüche

1. Verfahren zur Kennzeichnung von Erzeugnissen aus transparenten Werkstoffen (5) mittels Laser (1), das
die Auswahl der Kennzeichnungsstelle (4) im Inneren des Erzeugnisses (5),
die Konzentration des nicht vom Erzeugniswerkstoff absorbierten Laserstrahlenbündels an der vorgesehenen Stelle,
die Zerstörung des Erzeugniswerkstoffes im Konzentrationsbereich unter Einwirkung von Impulsen des Laserstrahlenbündel (2) und
die Formierung des Kennzeichnungssymbols durch Veränderung der Lage des Konzentrationsbereiches im Inneren des Erzeugnisses umfaßt,
**dadurch gekennzeichnet, daß**
der Zustand des zerstörten Werkstoffes im Konzentrationsbereich durch Einwirkung auf den Werkstoff in zwei Etappen erreicht wird, wobei die beiden Einwirkungsetappen durch Einwirkung auf den Werkstoff von mindestens zwei Laserimpulsen unterschiedlicher Parameter an der ausgewählten Stelle erzielt werden, und daß der erste oder einige der ersten Impulse der ersten Etappe die Werkstoffbeständigkeit gegenüber der Laserstrahlung im Konzentrationsbereich verändern und der folgende oder einige folgende Impulse der zweiten Etappe den Werkstoff im genannten Bereich zerstören.

2. Verfahren nach Anspruch 1, **dadurch gekennzeichnet, daß** der Parameter der Laserimpulse die Intensität ist und die Intensität des ersten oder mehrerer erster Laserimpulse so gewählt wird, daß das Laserstrahlenbündel (2) in dessen Konzentrationsbereich die Werkstoffbeständigkeit gegenüber der Laserstrahlung verändert und die Intensität des folgenden oder mehrerer folgender Impulse geringer als die der ersten Impulse gewählt wird, jedoch so, daß die Werkstoffzerstörung in dem Bereich verringerter Beständigkeit des Werkstoffes gegenüber der Laserstrahlung infolge der Einwirkung des ersten (der ersten) Impulses erfolgt.

3. Verfahren nach einer der Ansprüche 1 oder 2, **dadurch gekennzeichnet, daß** das Laserstrahlenbündel so geformt wird, daß die Intensität an dessen Rändern am größten und im zentralen Teil am geringsten ist.

4. Verfahren nach einer der Ansprüche 1 bis 3, **dadurch gekennzeichnet, daß** die kürzeste mögliche Wellenlänge des Laserstrahls bzw. seiner Harmonischen gewählt wird, gegenüber welcher der Erzeugniswerkstoff transparent ist.

5. Verfahren nach einer der Ansprüche 1 bis 4, **dadurch gekennzeichnet, daß** der durch die Einwirkung der ersten mindestens einen Impulse hervorgerufene Grad der Verringerung der Beständigkeit des Werkstoffes bestimmt wird, nach dessen Auswertung die Parameter der folgenden Impulse, d.h. Anzahl, Energie, Dauer und Wiederholfrequenz gewählt werden.

6. Verfahren nach einer der Ansprüche 1 bis 5, **dadurch gekennzeichnet, daß** der hervorgerufene Grad der Verringerung der Beständigkeit des Werkstoffes nach der ersten Etappe anhand der Stärke der sich aus dem Konzentrationsbereich des Laserstrahlenbündels ausbreitenden akustischen Welle bestimmt wird.

7. Verfahren nach einer der Ansprüche 1 bis 6, **dadurch gekennzeichnet, daß** der Grad der Verringerung der Beständigkeit des Werkstoffes nach der ersten Etappe anhand der Leuchtintensität des Konzentrationsbereiches des Laserstrahlenbündels bestimmt wird.

8. Verfahren nach einer der Ansprüche 1 bis 7, **dadurch gekennzeichnet, daß** die Form des zerstörten Werkstoffbereiches durch eine entsprechende Veränderung von Anzahl, Intensität, Dauer und Wiederholfrequenz der Laserimpulse gesteuert wird.

9. Vorrichtung zur Kennzeichnung von Erzeugnissen aus transparenten Werkstoffen mittels Laser, bestehend aus einem Impulslaser (1), der ein Lichtstrahlenbündel (2) solcher Wellenlänge generiert, welches nicht vom Erzeugniswerkstoff (5) absorbiert wird, aus einer Fokussiereinrichtung (3), die das Laserstrahlenbündel (2) an der gewählten Stelle im Inneren des Erzeugnisses (4) konzentriert und einer Einrichtung (6), die das Kennzeichnungssymbol formt, indem sie die Lage des Konzentrationsbereiches im Inneren des Erzeugnisses verändert, **dadurch gekennzeichnet, daß** die Vorrichtung eine Einstellvorrichtung aufweist, die in der Lage ist, zumindest einen Parameter der Laserimpulse, die auf den ausgewählten Bereich fokussiert sind, zu ändern, wobei die Einstellvorrichtung dafür ausgelegt ist, in einer ersten Etappe von Laserimpulsen die Werkstoffbeständigkeit gegenüber der Laserstrahlung im Konzentrationsbereich mit Hilfe von Laserimpulsen mit bestimmten Parametern zu verändern und in einer zweiten Etappe von Laserimpulsen die Werkstoffzerstörung im genannten Bereich mit Hilfe von Laserimpulsen mit gegenüber der ersten Etappe veränderten Parametern zu erreichen.

10. Vorrichtung nach Anspruch 9, **dadurch gekennzeichnet, daß** die Einstellvorrichtung zur Durchführung der ersten und der zweiten Etappe ein steuerbarer Wandler (9) ist, welcher die Parameter der Laserimpulse entsprechend der unmittelbar vorher ermittelten Werkstoffparameter im Konzentrationsbereich verändert.

11. Vorrichtung nach den Ansprüchen 9 und 10, **dadurch gekennzeichnet, daß** ein die Intensität des Strahlenbündels verteilendes Formierungssystem (10) vorhanden ist, welches sich auf der Strecke des Strahlenbündels zwischen dem Impulslaser und der Fokussiereinrichtung befindet und welches die Intensität des Laserstrahlenbündels so verteilt, daß die größte Intensität an den Rändern des Bündels und die geringste in dessen zentralem Teil ist.

12. Vorrichtung nach Anspruch 11, **dadurch gekennzeichnet, daß** das Formierungssystem (10) für die Verteilung der Intensität der Laserimpulse ein das kleine Laserstrahlenbündel verbreiterndes Teleskop (12) sowie ein nicht transparenter, den Zentralteil des verbreiterten Bündels zudeckender scheibenförmiger Schirm (13) ist.

13. Vorrichtung nach Anspruch 11, **dadurch gekennzeichnet, daß** das System (10) zur Formierung der Intensität des Strahlenbündels aus zwei gleichen kegelförmigen optischen Teilen besteht, welche mit Ihrer Kegelgrundfläche zueinander angeordnet sind.

14. Vorrichtung nach einer der Ansprüche 9 bis 13, **dadurch gekennzeichnet, daß** sie einen Impulslaser (1) hat, welcher ein Strahlenbündel (2) mit der kürzesten möglichen Strahlen- bzw. Harmonischenwellenlänge im Wellenlängenbereich generiert, in dem der Erzeugniswerkstoff (5) transparent ist.

15. Vorrichtung nach Anspruch 10, **dadurch gekennzeichnet, daß** der steuerbare Wandler der Laserparameter ein steuerbarer Impulsintensitätswandler (8 und 9) des Lasers ist.

16. Vorrichtung nach Anspruch 15, **dadurch gekennzeichnet, daß** der steuerbare Impulsintensitätswandler des Lasers ein Photowandler (8 und 9) ist, der das Leuchten des Plasmas im Konzentrationsbereich des Laserbündels registriert und ein elektrisches Signal zum Steuerblock weiterleitet, welcher die Intensität der Laserimpulse in Abhängigkeit von der Leuchtintensität steuert.

17. Vorrichtung nach Anspruch 15, **dadurch gekennzeichnet, daß** der steuerbare Impulsintensitätswandler des Lasers ein akustischer Wandler (8 und 9) ist, der eine sich aus dem Konzentrationsbereich des Laserstrahlenbündels ausbreitende akustische Welle registriert und das elektrische Signal zum Steuerblock weiterleitet.

## Claims

1. A method of identifying products of transparent materials (5) by means of laser (1), which includes
selecting the identification location (4) in the interior of the product (5),
concentrating the laser beam which is not absorbed by the material of the product at the intended location,
destroying the material of the product in the region of concentration under the action of pulses of the laser beam (2), and
forming the identification symbol by altering the position of the region of concentration in the interior of the product,
**characterised in that**
the condition of the destroyed material in the region of concentration by the action on the material is achieved in two steps, wherein the two steps of action are achieved by the action on the material of at least two laser pulses of different parameters at the selected location and that the first or some of the first pulses of the first step alter the resistance of the material to the laser radiation in the region of concentration and the following or some following pulses of the second step destroy the material in said region.

2. A method according to claim 1 **characterised in that** the parameter of the laser pulses is intensity and the intensity of the first or a plurality of first laser pulses is so selected that the laser beam (2) in the region of concentration thereof changes the resistance of the material to the laser radiation and the intensity of the following or a plurality of following pulses is selected to be less than that of the first pulses, but such that destruction of the material occurs in the region of reduced resistance of the material to the laser radiation as a result of the action of the first pulse or pulses.

3. A method according to one of claims 1 and 2 **characterised in that** the laser beam is so shaped that the intensity is greatest at the edges thereof and lowest in the central portion.

4. A method according to one of claims 1 to 3 **characterised in that** the shortest possible wavelength of the laser beam or its harmonic, in relation to which the material of the product is transparent, is selected.

5. A method according to one of claims 1 to 4 **characterised in that** the degree of reduction in the resistance of the material, which is caused by the action of the first at least one pulse, is determined, in accordance with the evaluation of which the parameters of the following pulses, for example number, energy, duration and repetition rate, are selected.

6. A method according to one of claims 1 to 5 **characterised in that** the degree of reduction in the resistance of the material is determined after the first step on the basis of the strength of the acoustic wave which propagates from the region of concentration of the laser beam.

7. A method according to one of claims 1 to 6 **characterised in that** the degree of reduction in the resistance of the material is determined after the first step on the basis of the light intensity of the region of concentration of the laser beam.

8. A method according to one of claims 1 to 7 **characterised in that** the form of the destroyed region of the material is controlled by a suitable variation in the number, intensity, duration and repetition rate of the laser pulses.

9. Apparatus for identifying products of transparent materials by means of laser, comprising a pulsed laser (1) which generates a light beam (2) of such a wavelength which is not absorbed by the material (5) of the product, a focusing device (3) which concentrates the laser beam (2) at the selected location in the interior of the product (4), and a device (6) which forms the identification symbol by varying the position of the region of concentration in the interior of the product, **characterised in that** the apparatus has an adjusting device which is capable of altering at least one parameter of the laser pulses which are focussed on to the selected region, wherein the adjusting device is designed in a first step of laser pulses to vary the resistance of the material in relation to the laser radiation in the region of concentration by means of laser pulses of given parameters and in a second step of laser pulses to achieve destruction of the material in said region by means of laser pulses with parameters which are varied in relation to the first step.

10. Apparatus according to claim 9 **characterised in that** the adjusting device for carrying out the first and second steps is a controllable converter (9) which varies the parameters of the laser pulses in accordance with the immediately previously ascertained material parameters in the region of concentration.

11. Apparatus according to claims 9 and 10 **characterised in that** there is a forming system (10) which distributes the intensity of the beam and which is disposed on the path of the laser beam between the pulsed laser and the focusing device and which so distributes the intensity of the laser beam that the greatest intensity is at the edges of the beam and the lowest intensity is in the central portion thereof.

12. Apparatus according to claim 11 **characterised in that** the forming system (10) for distribution of the intensity of the laser pulses is a telescope (12) which broadens the small laser beam and a non-transparent disc-shaped screen (13) which masks the central portion of the broadened beam.

13. Apparatus according to claim 11 **characterised in that** the system (10) for forming the intensity of the beam comprises two identical conical optical portions which are arranged with their cone base surface towards each other.

14. Apparatus according to one of claims 9 to 13 **characterised in that** it has a pulsed laser (1) which generates a beam (2) of the shortest possible beam or harmonic wavelength in the wavelength range in which the material (5) of the product is transparent.

15. Apparatus according to claim 10 **characterised in that** the controllable converter for the laser parameters is a controllable pulse intensity converter (8 and 9) of the laser.

16. Apparatus according to claim 15 **characterised in that** the controllable pulse intensity converter of the laser is a photoconverter (8 and 9) which records the lighting of the plasma in the region of concentration of the laser beam and transmits an electrical signal to the control block which controls the intensity of the laser pulses in dependence on the light intensity.

17. Apparatus according to claim 15 **characterised in that** the controllable pulse intensity converter of the laser is an acoustic converter (8 and 9) which records an acoustic wave propagating from the region of concentration of the laser beam and transmits the electrical signal to the control block.

## Revendications

1. Procédé pour marquer des produits (5) en des matériaux transparents à l'aide d'un laser (4), qui comprend
le choix du point de marquage (4) à l'intérieur du produit (5),
la concentration, en le point prévu, du faisceau de rayons laser qui ne sont pas absorbés par le matériau du produit,
la destruction du matériau du produit dans la zone de concentration, sous l'action d'impulsions du faisceau de rayons laser (2), et
la formation du symbole de marquage par modification de la position de la zone de concentration à l'intérieur du produit,
**caractérisé en ce que** l'état du produit détruit dans la zone de concentration est réalisé par action sur le matériau en deux étapes, où les deux étapes d'action sont réalisées sous l'action, sur le matériau, d'au moins deux impulsions laser, ayant des paramètres différents, en le point sélectionné, et **en ce que** la première, ou les quelques premières impulsions de la première étape, modifient la résistance du matériau au rayonnement laser dans la zone de concentration, et l'impulsion suivante ou les quelques impulsions suivantes de la deuxième étape détruisent le matériau dans la zone mentionnée.

2. Procédé selon la revendication 1, **caractérisé en ce que** le paramètre des impulsions laser est l'intensité, et l'intensité de la première ou des plusieurs premières impulsions laser est choisie de façon que le faisceau de rayons laser (2), dans sa zone de concentration, modifie la résistance du matériau au rayonnement laser, et l'intensité de l'impulsion suivante ou des plusieurs impulsions suivantes est choisie plus petite que celle des premières impulsions, mais de façon que la destruction du matériau dans la zone de résistance réduite du matériau au rayonnement laser ait lieu en conséquence de l'action de la première ou des premières impulsions.

3. Procédé selon l'une des revendications 1 ou 2, **caractérisé en ce que** le faisceau de rayons laser est formé de façon que l'intensité soit la plus grande au niveau de ses bords et soit la plus petite dans la zone centrale.

4. Procédé selon l'une des revendications 1 à 3, **caractérisé en ce qu'**on choisit la longueur d'onde la plus courte possible du rayon laser ou de ses harmoniques, à laquelle le matériau du produit soit transparent.

5. Procédé selon l'une des revendications 1 à 4, **caractérisé en ce qu'**on détermine le degré de diminution de la résistance du matériau, provoqué sous l'action d'au moins la première impulsion, après l'évaluation duquel on choisit les paramètres des impulsions suivantes, c'est-à-dire leur nombre, leur énergie, leur durée et leur fréquence de répétition.

6. Procédé selon l'une des revendications 1 à 5, **caractérisé en ce que** le degré ainsi provoqué de diminution de la résistance du matériau après la première étape est déterminé à l'aide de l'intensité de l'onde acoustique qui se propage à partir de la zone de concentration du faisceau de rayons laser.

7. Procédé selon l'une des revendications 1 à 6, **caractérisé en ce que** le degré de diminution de la résistance du matériau après la première étape est déterminé à l'aide de l'intensité lumineuse de la zone de concentration du faisceau de rayons laser.

8. Procédé selon l'une des revendications 1 à 7, **caractérisé en ce que** la forme de la zone détruite du matériau est commandée par une modification correspondante du nombre, de l'intensité, de la durée et de la fréquence de répétition de l'impulsion laser.

9. Appareillage pour marquer des produits en des matériaux transparents à l'aide d'un laser, constitué d'un laser à impulsions (1), qui produit un faisceau (2) de rayons laser ayant une longueur d'onde telle qu'il n'est pas absorbé par le matériau (5) du produit, d'un dispositif de focalisation (3), qui concentre le faisceau de rayons laser (2) en le point sélectionné à l'intérieur du produit (4), et d'un dispositif (6), qui forme le symbole de marquage, en modifiant la position de la zone de concentration à l'intérieur du produit, **caractérisé en ce que** l'appareillage comporte un dispositif de réglage, qui est à même de modifier au moins un paramètre des impulsions laser qui sont focalisées sur la zone sélectionnée, le dispositif de réglage étant conçu de façon, dans une première étape des impulsions laser, à modifier la résistance du matériau au rayonnement laser dans la zone de concentration à l'aide d'impulsions laser ayant des paramètres prédéfinis, et dans une deuxième étape des impulsions laser à réaliser la destruction du matériau dans la zone mentionnée, à l'aide d'impulsions laser dont les paramètres sont modifiés par rapport à ceux de la première étape.

10. Appareillage selon la revendication 9, **caractérisé en ce que** le dispositif de réglage destiné à mettre en oeuvre la première et la deuxième étapes est un convertisseur (9) pouvant être commandé, qui modifie les paramètres des impulsions laser en fonction des paramètres du matériau, déterminés immédiatement avant, dans la zone de concentration.

11. Appareillage selon les revendications 9 et 10, **caractérisé par** la présence d'un système de formation (10), qui répartit l'intensité du faisceau de rayons, système qui se trouve sur le trajet du faisceau de rayons entre le laser à impulsion et le dispositif de focalisation, et qui répartit l'intensité du faisceau de rayons laser de façon que l'intensité la plus grande se trouve au niveau des bords du faisceau, et l'intensité la plus petite dans sa zone centrale.

12. Appareillage selon la revendication 11, **caractérisé en ce que** le système de formation (10) destiné à répartir l'intensité des impulsions laser est un télescope (12), qui élargit le petit faisceau de rayons laser, ainsi qu'un écran (13), en forme de plaque, non-transparent et recouvrant la partie centrale du faisceau élargi.

13. Appareillage selon la revendication 11, **caractérisé en ce que** le système (10) destiné à former l'intensité du faisceau de rayons est constitué de deux parties optiques coniques identiques, qui sont disposées l'une contre l'autre par leur surface de base.

14. Appareillage selon l'une des revendications 9 à 13, **caractérisé en ce qu'**il possède un laser à impulsions (1), qui produit un faisceau de rayons (2) ayant la longueur d'onde des rayons ou des harmoniques la plus courte possible dans la zone de longueurs d'onde dans laquelle le matériau (5) du produit est transparent.

15. Appareillage selon la revendication 10, **caractérisé en ce que** le convertisseur des paramètres laser pouvant être commandé est un convertisseur d'intensité d'impulsion (8 et 9), pouvant être commandé, du laser.

16. Appareillage selon la revendication 15, **caractérisé en ce que** le convertisseur d'intensité d'impulsions, pouvant être commandé, du laser est un photoconvertisseur (8 et 9), qui enregistre la luminance du plasma dans la zone de concentration du faisceau laser et transmet un signal électrique au bloc de commande qui commande l'intensité des impulsions laser en fonction de l'intensité lumineuse.

17. Appareillage selon la revendication 15, **caractérisé en ce que** le convertisseur d'intensité d'impulsion, pouvant être commandé, du laser est un convertisseur acoustique (8 et 9), qui enregistre une onde acoustique qui se propage à partir de la zone de concentration du faisceau de rayons laser et transmet le signal électrique au bloc de commande.
